# FASCICULE DE BREVET EUROPEEN

(11) **EP 1 035 042 B1**
(45) Date de publication et mention de la délivrance du brevet: **31.07.2002**
(21) Numéro de dépôt: 00410019.4
(22) Date de dépôt: 01.03.2000
(51) Int. Cl.: B65F 1/06, B65F 1/16

(54) **Poubelle à couvercle et à rangement d'accessoires**
Müllbehälter mit Deckel und Zubehörmagazin
Refuse receptacle with lid and accessory storage device

(30) Priorité: 09.03.1999 FR 9903028
(43) Date de publication de la demande: 13.09.2000
(73) Titulaire: ALLIBERT SA., 38340 Voreppe (FR)
(72) Inventeur: Frier, Joseph, 38340 Voreppew (FR)
(74) Mandataire: Hecké, Gérard

(56) Documents cités:
- DE-B- 1 258 332
- DE-U- 9 319 459

## Description

### Domaine technique de l'invention

L'invention est relative à une poubelle en matière plastique moulée, comprenant un bac de réception des déchets, un couvercle de fermeture, un cadre support à rebord incurvé rapporté sur le bord supérieur ouvert du bac, le cadre étant équipé de moyens d'articulation du couvercle, et des moyens de rangement d'un accessoire. Une telle poubelle selon le préambule de la revendication 1 est décrite dans le document DE 9319459 U.

### Etat de la technique

La plupart des poubelles pour l'extérieur et l'intérieur comportent soit un couvercle pivotant articulé directement sur le corps du bac, soit un cadre en forme de coiffe équipée d'un volet basculant. Pour des questions d'hygiène et de propreté, il est usuel d'incorporer un sac souple de protection à l'intérieur du bac pour faciliter la collecte des déchets lorsque la poubelle est pleine. Le rouleau de sacs neufs est souvent stocké dans un endroit plus ou moins éloigné de l'emplacement de la poubelle, ce qui rallonge la mise en place d'un sac neuf.

Le document DE 9319459U décrit une poubelle ayant un bac de réception des déchets, et un couvercle principal dans lequel est intégré un réceptacle pour le logement d'un rouleau de sacs poubelles neufs. Le réceptacle est normalement obturé par un couvercle basculant additionnel. Pour retirer un nouveau sac, il faut d'abord ouvrir le couvercle principal de la poubelle, puis le couvercle additionnel du réceptacle. La présence du réceptacle sur la paroi inférieure du couvercle principal mobile augmente la masse de ce dernier, et complique la manipulation lorsque l'opérateur désire renouveler le sac souple.

### Objet de l'invention

L'objet de l'invention consiste à réaliser une poubelle de récupération des déchets, permettant une mise en place rapide et pratique d'un sac poubelle neuf à l'intérieur du bac.

La poubelle selon l'invention est caractérisée en ce que
- le cadre est équipé d'une cavité en forme de goulotte de rangement de l'accesssoire, l'accès à ladite cavité étant inhibé en position fermée du couvercle,
- la cavité s'étend transversalement sur toute le largeur du cadre, et est intercalée entre les moyens d'articulation et un orifice, lequel présente une dimension inférieure à celle de l'ouverture délimitée par le bord supérieur du bac,
- le couvercle pivotant recouvre en position fermée, à la fois la cavité et l'orifice.

L'accessoire est ainsi disponible à tout moment après avoir ouvert le couvercle, mais reste indisponible et protégé des salissures lorsque le couvercle est fermé.

Selon un mode de réalisation préférentiel, des pattes supports sont échelonnées le long de la paroi interne du rebord pour venir en appui sur le bord supérieur du bac. Le couvercle est doté avantageusement d'une trappe à bascule pour autoriser l'accès à l'intérieur du bac en position de fermeture dudit couvercle.

Une application particulièrement intéressante est celle où l'accessoire destiné à être rangé dans ladite cavité comprend un rouleau de sacs neufs pour constituer une réserve prête à l'emploi et facilement disponible.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue éclatée en perspective de la poubelle selon l'invention ;
- la figure 2 est une vue en plan du cadre de la figure 1 ;
- la figure 3 montre une vue de dessous du cadre de la figure 2 ;
- la figure 4 représente une vue de profil du cadre de la figure 2 ;
- les figures 5-7 illustrent la poubelle en position montée, respectivement avec le couvercle fermé et la trappe ouverte, le couvercle ouvert, et le couvercle fermé et la trappe fermée.

### Description d'un mode de réalisation préférentiel

Sur la figure 1, une poubelle 10 en matière plastique moulée, est composée d'un bac 12 de réception des déchets, d'un cadre 14 porte accessoires destiné à coiffer le bord supérieur 16 du bac 12, et d'un couvercle 18 de fermeture.

Le bac 12 présente une forme sensiblement parallélépipédique avec un fond 20 fermé, et à l'opposé une ouverture 22 délimitée par le bord supérieur 16.

Le cadre 14 porte accessoires représenté en détail aux figures 2 à 4 , comporte un rebord 24 incurvé vers le bas et s'étendant le long de toute la périphérie de manière à recouvrir totalement le bord supérieur 16 du bac 12. Le cadre 14 est simplement posé ou clipsé sur le bac 12, et est susceptible de coincer le bord replié d'un sac poubelle (non représenté) de protection logé à l'intérieur du bac 12. La partie postérieure 26 du cadre 14 est équipé de moyens d'articulation 28, 30 du couvercle 18, lequel peut pivoter autour d'un axe horizontal entre une position ouverte (figure 5) et une position fermée (figure 6). Une cavité 32 est intégrée dans le cadre 14, et présente une forme de goulotte semi-cylindrique à fond fermé s'étendant transversalement sur toute la largeur pour le rangement d'un rouleau de sacs poubelles ou de tout autre accessoires.

L'orifice 34 délimité par le cadre 14 est plus petit que l'ouverture 22, et est agencé partiellement au-dessus de cette dernière à cause de la présence de la cavité 32. Des pattes supports 36 (figure 3) sont échelonnées le long de la paroi interne 38 du rebord 24 pour venir en appui sur le bord supérieur 16 du bac 12.

Les dimensions du couvercle 18 pivotant correspondent à celles de l'ouverture 22 du bac 12, de manière à recouvrir en position fermée, à la fois la cavité 32 et l'orifice 34. Une trappe 38 à bascule est ménagée dans le couvercle 18 pour autoriser l'accès à l'intérieur du bac 12 tout en maintenant le couvercle 18 en position fermée.

Les différentes phases d'utilisation de la poubelle 10 sont illustrées sur les figures 5-7 :

Dans l'état de la figure 5, le couvercle 18 se trouve en position fermée, et l'accès au rouleau de sacs poubelles dans la cavité 32 est condamné. Le couvercle 18 obture totalement la cavité 32, mais il est toujours possible de jeter les déchets dans le bac 12 suite au basculement manuel de la trappe 38 vers l'intérieur. La trappe 38 est montée à pivotement autour d'un axe 40, et un ressort de torsion (non représenté) provoque le rappel automatique de la trappe 38 vers la position fermée.

Dans l'état ouvert de la figure 6, le couvercle 18 est ouvert, permettant l'accès au rouleau de sacs poubelles dans la cavité 32. Pour jeter le sac poubelle rempli de déchets, if suffit d'enlever préalablement le cadre 14.

Après avoir introduit un sac poubelle neuf dans le bac 12, on remet en place le cadre 14, suivi de la fermeture du couvercle 18 ( figure 7). Dans cette position fermée, la trappe 38 est fermée, et l'accès à la cavité 32 est rendue impossible.

## Revendications

1. Poubelle (10) en matière plastique moulée, comprenant un bac (12) de réception des déchets, un couvercle (18) de fermeture, un cadre (14) support à rebord (24) incurvé rapporté sur le bord supérieur (16) ouvert du bac (12), le cadre (14) étant équipé de moyens d'articulation (28, 30) du couvercle (18), et des moyens de rangement d'un accessoire,
**caractérisée en ce que**
- le cadre (14) est équipé d'une cavité (32) en forme de goulotte de rangement de l'accessoire, l'accès à ladite cavité (32) étant inhibé en position fermée du couvercle (18),
- la cavité (32) s'étend transversalement sur toute le largeur du cadre (14), et est intercalée entre les moyens d'articulation (28, 30) et un orifice (34), lequel présente une dimension inférieure à celle de l'ouverture (22) délimitée par le bord supérieur (16) du bac (12),
- le couvercle (18) pivotant recouvre en position fermée, à la fois la cavité (32) et l'orifice (34).

2. Poubelle selon la revendication 1, **caractérisée en ce que** des pattes supports (36) sont échelonnées le long de la paroi interne (38) du rebord (24) pour venir en appui sur le bord supérieur (16) du bac (12).

3. Poubelle selon la revendication 1, **caractérisée en ce que** le couvercle (18) est doté d'une trappe (38) à bascule pour autoriser l'accès à l'intérieur du bac (12) en position de fermeture dudit couvercle, tout en protégeant la cavité (32).

4. Poubelle selon l'une des revendications 1 à 3, **caractérisée en ce que** l'accessoire destiné à être rangé dans ladite cavité (32) comprend un rouleau de sacs poubelles neufs pour constituer une réserve prête à l'emploi et facilement disponible.

## Patentansprüche

1. Abfalleimer (10) aus Formkunststoff, der einen Behälter (12) zur Aufnahme der Abfälle, einen Verschlussdeckel (18), einen Tragrahmen (14) mit umgebogener Randleiste (24), die am oberen, offenen Rand (16) des Behälters (12) angebracht ist, wobei der Rahmen (14) mit Drehbefestigungsmitteln (28, 30) für den Deckel (18) ausgestattet ist, und Vorrichtungen zur Unterbringung von Zubehör umfasst,
**dadurch gekennzeichnet, dass**
- der Rahmen (14) mit einem Hohlraum (32) in Form einer Hohlkehle zur Unterbringung des Zubehörs versehen ist, wobei der Zugang zu diesem Hohlraum (32) bei geschlossenem Deckel (18) versperrt ist,
- sich der Hohlraum (32) transversal über die ganze Breite des Rahmens (14) erstreckt und zwischen den Drehbefestigungsmitteln (28, 30) und einer Öffnung (34) vorgesehen ist, die geringere Abmessungen als die von dem oberen Rand (16) des Behälters (12) gebildete Öffnung (22) aufweist,
- der schwenkbare Deckel (18) in geschlossener Position gleichzeitig den Hohlraum (32) und die Öffnung (34) bedeckt.

2. Abfalleimer nach Anspruch 1, **dadurch gekennzeichnet, dass** entlang der Innenwand (38) der Randleiste (24) gleichmäßig beabstandet Stützarme (36) angeordnet sind, die auf dem oberen Rand (16) des Behälters (12) aufliegen.

3. Abfalleimer nach Anspruch 1, **dadurch gekennzeichnet, dass** der Deckel (18) mit einer kippbaren Klappe (38) versehen ist, die in der Verschlussstellung des Deckels den Zugang zum Inneren des Behälters (12) ermöglichen und gleichzeitig den Hohlraum (32) schützen soll.

4. Abfalleimer nach einem der Ansprüche 1 bis 3, **dadurch gekennzeichnet, dass** das Zubehör, das vorgesehen ist, in dem Hohlraum (32) untergebracht zu werden, eine Rolle mit neuen Abfallsäcken umfasst, die eine gebrauchsfertige und leicht verfügbare Reserve bilden.

## Claims

1. A dustbin (10) made of moulded plastic material, comprising a bin (12) for receiving rubbish, a closing lid (18), a support frame (14) with a curved rim (24) fitting onto the open top rim (16) of the bin (12), the frame (14) being equipped with articulation means (28, 30) of the lid (18), and means for storing an accessory, **characterized in that**
- the frame (14) is equipped with a cavity (32) in the form of a trunking for storing the accessory, access to said cavity (32) being prevented in the closed position of the lid (18),
- the cavity (32) extends transversely over the whole width of the frame (14) and is located between the articulation means (28, 30) and an orifice (34) that presents a dimension smaller than that of the opening (22) bounded by the top rim (16) of the bin (12),
- in the closed position the pivoting lid (18) covers both the cavity (32) and the orifice (34).

2. The dustbin according to claim 1, **characterized in that** support lugs (36) are arranged at intervals along the inside wall (38) of the rim (24) to come and rest on the top rim (16) of the bin (12).

3. The dustbin according to claim 1, **characterized in that** the lid (18) is equipped with a flap (38) to enable access to the inside of the bin (12) in the closed position of said lid, while protecting the cavity (32).

4. The dustbin according to one of the claims 1 to 3, **characterized in that** the accessory designed to be stored in said cavity (32) comprises a roll of new bin liners to constitute a ready for use and easily available reserve stock.
